# EUROPÄISCHE PATENTSCHRIFT

(11) **EP 3 476 254 B1**
(45) Veröffentlichungstag und Bekanntmachung des Hinweises auf die Patenterteilung: **09.06.2021**
(21) Anmeldenummer: 17198337.2
(22) Anmeldetag: 25.10.2017
(51) Int. Cl.: A47C 1/032, A47C 7/02

(54) **SITZMÖBEL, INSBESONDERE BÜROSTUHL**
SEATING FURNITURE, IN PARTICULAR AN OFFICE CHAIR
SIÈGE, EN PARTICULIER CHAISE DE BUREAU

(43) Veröffentlichungstag der Anmeldung: 01.05.2019
(73) Patentinhaber: EB-invent GmbH, 72213 Altensteig-Walddorf (DE)
(72) Erfinder: Ehrenleitner, Franz, 72213 Altensteig-Walddorf (DE)
(74) Vertreter: Patentanwälte Barger, Piso & Partner

(56) Entgegenhaltungen:
- EP-A1- 0 296 578
- EP-A1- 0 559 185
- DE-A1- 10 007 103
- FR-A1- 2 527 061
- US-A- 5 009 466

## Beschreibung

Die Erfindung betrifft ein Sitzmöbel, insbesondere einen Bürostuhl, entsprechend dem Oberbegriff des Anspruches 1 und im Wesentlichen der DE 103 06 851.

Die Erfindung betrifft Sitzmöbel aller Art, mit der Maßgabe, dass sie zumindest eine Sitzfläche und eine Rückenlehne aufweisen, die bezüglich einer Basis, zumeist Tragteil genannt, um eine horizontale Achse schwenkbar ist. Diese Basis kann bei einem Bürostuhl der oberste Teil einer höhenverstellbaren Säule auf einem Fahrgestell sein, es kann ein gegebenenfalls höhenverstellbarer Fußteil sein, der am Boden fest montiert ist oder frei verschiebbar aufliegt, es kann ein höhenverstellbarer und/oder in Längsrichtung verschiebbarer Tragteil in einem Fahrzeug sein und dergleichen mehr. Die im Folgenden anhand eines Bürostuhls erfolgende Erläuterung ist nicht als Einschränkung zu verstehen.

Der in der DE 103 06 851 geoffenbarte Bürostuhl, der weiter unten anhand seiner Fig. 3, die in die Anmeldung als Fig. 1 aufgenommen wurde, soll ein besonders weites Zurücklehnen erlauben und geht in diesem Zusammenhang auf die reale und auch auf die vom Benutzer gefühlte Stabilität des Stuhles ein, indem eine die Hochachse des Fußteils schneidende, ortsfeste, horizontale erste Schwenkachse für die Rückenlehne vorgesehen ist. An dieser Rückenlehne ist eine Sitzfläche um eine zur ersten Schwenkachse parallele, am unteren Ende der Rückenlehne vorgesehene Schwenkachse angelenkt. Der vordere Bereich der Sitzfläche wird über eine Rolle an einem Ausleger des Fußteils abgestützt. Um wieder in die Ausgangslage zu kommen, ist eine Gasdruckfeder oder ähnliches vorgesehen. Der weiter unten erläuterte "Auszieheffekt" für Hemden oder Blusen beim nach hinten klappen tritt voll auf.

Aus der EP 296 578 ist ein Bürostuhl mit einteiliger Sitzfläche bekannt, bei dem die Rückenlehne und die Sitzfläche mittels zweier Arme zu einem Gelenkviereck verbunden sind, das um die Ecke des Gelenkviereckes, die von den beiden Armen gebildet wird, um eine horizontale Achse schwenkbar am Träger aufgehängt wird. Um nicht einfach in sich zusammenzufallen, sind verschiedene Arten von lösbaren Zwangsführungen zwischen den Armen bzw. Flächen wahlweise geoffenbart. Der Sitz soll ohne Rückstellvorrichtung benutzbar sein, doch ist das Aufrichten, wie die Fig. 2 unmittelbar lehrt, ohne derartige Unterstützung zumindest mühselig, wenn nicht unmöglich.

Aus der EP 559 185 ist ebenfalls ein Bürostuhl mit einteiliger Sitzfläche bekannt, bei dem die Sitzfläche in ihrem vordersten Bereich um eine ortsfeste, horizontale Achse verschwenkbar gelagert ist. Die Sitzfläche ruht weiters schwenkbar auf einem etwa vertikal angeordneten Schenkel, wobei die andere, untere, Drehachse des Schenkels, an der eine Feder angreift, nicht ortsfest ist, sondern einer Drehbewegung unterliegt. Der Schenkel weist im Bereich der Sitzfläche eine 90° Biegung auf, geht in einen etwa horizontalen Bereich über und stützt, nach einer erneuten 90° Biegung, die Rückenlehne in ihrem oberen Drittel gelenkig. Rückenlehne und Sitzfläche sind über einen elastischen Bereich, der ein Pseudogelenk bildet, verbunden. Beim Zurücklehnen kommt es zu einer Verkürzung des Pseudogelenks, die weiter unten angegebenen Nachteile treten gänzlich auf, darüber hinaus ist die Vorrichtung komplex und wegen des vertikalen Schenkels hoch bauend.

Aus der US 5,009,466 ist ein Stuhl mit geteilter Sitzfläche, die aber starr einen unteren Teil der Rückenlehne bildet, bekannt, bei dem mittels Armen eine Art Gelenkviereck ausgebildet wird, wobei die Arme jeweils im Bereich der Teilung der Flächen, aber an der äußeren Fläche, angreifen. Schwenkbar ist diese Konstruktion um eine ortsfeste Achse, die, um etwa ein Drittel der Länge des horizontalen Armes nach hinten versetzt, angeordnet ist. Eine Feder, die im Bereich der Teilung der Sitzfläche angreift, ermöglicht das Aufrichten aus der gekippten Lage. Dieser Stuhl vermeidet teilweise den Auszieheffekt, ist aber aufwendig und durch die weit vorne liegende Teilung der Sitzfläche, die anders nicht möglich ist, im zurück gelehnten Zustand nicht sonderlich bequem.

An Bürostühle werden heute viele, oft einander widersprechende Anforderungen gestellt. So ist es vor allem gewünscht, dass die Bürostühle ergonomisch und damit auch medizinisch richtig ausgebildet sind, das heißt eine entsprechende Rückenstütze und Bewegungsmöglichkeiten für den Benutzer, der oft Stunden auf diesen Stühlen sitzend verbringt, erlaubt, ja zu solchen Bewegungen anregt. Andererseits ist es heute in zahlreichen Anwendungsgebieten so, dass die Bürostühle nicht mehr festen Benutzern zugeordnet sind, sondern dass die jeweils Arbeitenden sich aus einer Art Pool für ihren Arbeitstag einen Bürostuhl nehmen, und hier ist es gewünscht, dass möglichst wenig Zeit mit der Anpassung des Stuhls an den Benutzer notwendig ist. Dazu kommen einige bis jetzt nur wenig beachtete Besonderheiten, die teils die Bequemlichkeit, teils aber auch die Ergonomie betreffen, so beispielsweise, dass beim nach hinten Kippen des Stuhles üblicherweise eine Ausziehkraft auf die Bluse der Benutzerin bzw. das Hemd des Benutzers erfolgt, was durch nicht entsprechend angepasste Relativbewegungen zwischen Benutzer, Sitzfläche und Rückenlehne bedingt ist.

Auch kommt es in den meisten Fällen bei zurückgeklapptem Stuhl zu einer unangenehmen, einschneidenden Wirkung auf die Unterseite der vorderen Oberschenkelbereiche, wodurch die Blutzirkulation beeinträchtigt wird. All dies wiederum führt dazu, dass der Schwenkwinkel beim nach hinten Verschwenken begrenzt ist oder vom Benutzer nicht voll ausgenutzt wird, obwohl sowohl von der Bewegungsseite her, als auch von der Benutzung in Ruhepausen her ein Schwenkwinkel von 30°, bevorzugt 35° und besonders bevorzugt 45° und mehr erstrebenswert wäre. Zu alledem kommt noch die ökonomische Forderung, dass Bürostühle möglichst kostengünstig herstellbar sein sollen, dies schließt beispielsweise die Verwendung spezieller und unter Umständen hochgenauer oder sogar vorgespannter Lager etc. aus und erschwert die Verwendung von Gasdruckfedern und ähnlichem.

Es besteht somit ein Bedarf an einem Stuhl, insbesondere an einem Bürostuhl, der die genannten Eigenschaften aufweist bzw. die genannten Forderungen möglichst vollständig erfüllt, und dies auf möglichst kostengünstige Weise.

Es ist das Ziel der Erfindung, ein solches Sitzmöbel, einen solchen Stuhl, insbesondere Bürostuhl, anzugeben.

Erfindungsgemäß werden diese Ziele durch einen Stuhl/Bürostuhl erreicht, der die im kennzeichnenden Teil des Anspruches 1 angegebenen Merkmale aufweist. Mit anderen Worten, es sind der Sitzteil und die Rückenlehne mit dem Tragteil über eine erste horizontale, quer verlaufende Schwenkachse gelenkig verbunden, wobei in aufrechter Position des Sessels, der Ausgangslage, diese Achse sich vor der Rückenlehne und oberhalb der Sitzfläche, bevorzugt zumindest angenähert im Bereich des Gesamt- Schwerpunktes der beweglichen Teile des Benutzers und der beweglichen Teile des Stuhls in der Ausgangslage befindet, und wobei zwischen der Rückenlehne und dem Sitzteil eine zu dieser ersten Schwenkachse parallele zweite Schwenkachse vorgesehen ist, die sich in der Ausgangslage von der ersten Schwenkachse her gesehen, bevorzugt in einem Bereich innerhalb von maximal 5° in Richtung zur Rückenlehne hin und maximal 15° in der Richtung von der Rückenlehne weg bezüglich der Lotrechten und unterhalb der Sitzfläche, bevorzugt deutlich unterhalb der Sitzfläche, am Sitzteil angeordnet ist; und dass weiters der Sitzteil in ihrem vorderen Drittel mittels einer Kinematik durch einen mit dem Fußteil oder dem Traggestell verbundenen Arm unterstützt wird.

Durch diese Maßnahme wird eine Beweglichkeit der Rückenlehne und der Sitzfläche erreicht, die das Vorsehen einer Feder oder einer sonstigen beim Zurücklehnen eine Reaktionskraft zur Verfügung stellenden Energiespeicher überflüssig macht, da die Lage des Gesamt-Schwerpunktes der beweglichen Massen nahezu unverändert bleibt, was es dem Benutzer erlaubt, sich auf angenehme Weise auf bzw. mit dem Stuhl vor und zurück zu bewegen.

In einer Variante ist vorgesehen, den Sitzteil und damit die Sitzfläche entlang einer zumindest annähernd vertikal verlaufenden Querebene in einen vorderen und einen hinteren Teil, die zueinander um eine horizontale Schwenkachse begrenzt verschwenkbar sind, zu teilen. Der hintere Teil ist dauernd ortsfest bezüglich der Rückenlehne, der vordere Teil vollführt eine entsprechende translatorische und drehende Bewegung. Der Trennbereich, der auch Abstand zur Schwenkachse haben kann, ist bevorzugt so angeordnet, dass ein Benutzer mit seinem Sitzbein auf dem hinteren Teil und mit dem eigentlichen Oberschenkelbereich auf dem vorderen Teil ruht. Der vordere Teil wird beim Aufrichten in die Ausgangslage über eine Kinematik, die mit dem Fußteil oder dem Traggestell verbunden ist, bezüglich des hinteren Teils nach oben geschwenkt, somit angehoben.

Durch diese Maßnahme wird erreicht, dass beim Zurücklehnen der Hemden-AusziehEffekt vollständig vermieden werden kann. Darüber hinaus wird durch die dann eintretende Winkellage zwischen den beiden Sitzteilen der Effekt des Blut Abschnürens deutlich verringert oder gar verhindert.

Die Erfindung wird in Folgendem anhand der Zeichnung unter Bezugnahme auf Bürostühle näher erläutert, ohne darauf beschränkt zu sein, denn die Erfindung kann auch auf sogenannte "Relax-Stühle", auf "Nap-chairs", auf Fernsehfauteuils, auf Sonnenliegen, etc. angewandt werden. Dabei zeigt bzw. zeigen
die Fig. 1 einen Bürostuhl entsprechend dem Stand der Technik, nämlich der eingangs genannten DE 103 06 851,
die Figs. 2 und 3 einen erfindungsgemäßen Bürostuhl in gleicher Ansicht wie die Fig. 1, aber in unterschiedlich geneigter Position,
die Fig. 4, in zwei Ansichten, die dynamischen Grundlagen eines erfindungsgemäßen Bürostuhles,
die Figs. 5 und 6 ausschnittsweise Vergrößerungen der Figs. 2 und 3 zur besseren Darstellung der Kinematiken,
die Figs. 7 und 8 eine Variante mit ungeteilter Sitzfläche und
die Fig. 9 ein Detail.

Die Fig. 1 zeigt den Bürostuhl 1 des Standes der Technik rein schematisch in einer bereits teilweise zurückgelehnten Position. Die Rückenlehne 15 ist über einen Schwenkhebel 16, der auch als Armstütze ausgebildet sein kann, oder eine solche trägt, auf einem im Wesentlichen U-förmigen Traggestell 5 über eine erste Drehachse 12 verschwenkbar gelagert. Im unteren Bereich der Rückenlehne 15 und etwas vor ihr ist die Rückenlehne über eine zweite Drehachse 20 mit dem Sitzteil 14 schwenkbar verbunden. Der Sitzteil 14 wird weiters über eine Gleitführung 18 und eine entsprechende Rolle am Ende 10 eines Tragarmes 9, der mit dem Traggestell 5 verbunden ist, geführt. Eine zwingend notwendige Rückführeinrichtung, die Aufrichthilfe 13, bevorzugt eine Feder oder dergleichen, ist mit einem Ende an der Rückenlehne 15, mit dem anderen Ende am Tragarm 9 befestigt und wird beim Zurücklehnen komprimiert, unterstützt somit die Aufrichtbewegung.

Dieser Vorrichtung haftet, wie eingangs erwähnt, der Nachteil an, dass beim Zurücklehen der Hemd-Auszieh-Effekt eintritt, und dass durch das Absinken des Gesamtschwerpunktes der bewegten Teile, darunter sind die entsprechenden Körperteile des Benutzers und die beweglichen Teile des Stuhles zu verstehen, die Aufrichthilfe 13 vorgesehen sein muss.

Bei einem Stuhl entsprechend dieser Konstruktion wäre als erste erfindungsgemäße Verbesserung das deutliche nach vorne legen der zweiten Drehachse 20 anzusehen wodurch beim Zurücklehen im hintersten Bereich des Sitzteils 14, das ist der Teil, der der Rückenlehne 15 benachbart ist, ein Anheben oder zumindest eine deutliche Verringerung des Absenkens erfolgt, was einerseits die Rückführeinrichtung 13, die Feder, überflüssig macht, andererseits den Hemd-Auszieh-Effekt verringert und darüber hinaus die Rückenunterstützung durch die Rückenlehne verbessert. Dabei kann man, um einen gewissen Anfangswiderstand und damit eine Rückenunterstützung auch in der Ruheposition zu erreichen, die zweite Drehachse 20 zwischen der Rückenlehne und der Sitzfläche in der Grundposition knapp hinter der ersten Drehachse 12 positionieren; zwischen der Vertikalen und der Lage der Achse, gemessen von der ersten Drehachse 12 aus, sind bis zu 5°, unter Umständen bis zu 15°, möglich; auch nach vorne bis 15° vor die Lotrechte durch die erste Achse ist es möglich.

Wie aus den **Figs. 2 und 3** ersichtlich ist, weist ein erfindungsgemäßer Bürostuhl 1 in einer Ausführungsform mit geteilter Sitzfläche: einen bezüglich der Rückenlehne 15 festen Sitzteil 14a und einen beweglichen Sitzteil 14b, der um eine zweite Achse 20' bezüglich des festen Sitzteils verschwenkbar ist, die folgenden Merkmale auf:
Der feste Sitzteil 14a dient zur Auflage des Sitzbeines des Benutzers, sodass es beim Zurücklehnen zu keiner Relativbewegung im Rückenbereich und damit zu keinem Hemd-Auszieh-Effekt kommt; die Achse 20 verschwindet dadurch, die Achse 20' zwischen den beiden Sitzteilen hat eine völlig andere Aufgabe und Wirkung: Beim Zurücklehnen wird der bewegliche, vordere Sitzteil 14b nach unten geschwenkt, sodass es zu keinem Abpressen der Blutzirkulation im Oberschenkel im Kniebereich kommt.

Eine dafür gut verwendbare Kinematik ist in den Figs. 2, 3, besonders aber in den vergrößerten Darstellungen der **Figs. 5 und 6** dargestellt: Drehfest mit dem beweglichen, vorderen, Sitzteil 14b verbunden ist ein Stützteil 7, der im Bereich seines freien Endes, das in diesem Ausführungsbeispiel weit unter der Sitzfläche liegt, mit einer Rolle 18 oder dergleichen in einer Längsführung 8 eines Schwenkstabes 17 geführt wird. Der Schwenkstab 17 ist seinerseits um eine zur Achse 12 parallele Achse an der Tragsäule 3 verschwenkbar. In der voll aufgerichteten Ruheposition nimmt der Schwenkstab 17 zufolge der Schwerkraft die mit vollen Linien in Fig. 2 dargestellte, durch nicht dargestellte Anschläge oder Lagerausbildung definierte untere Endposition ein; der Stützteil 7 wirkt mit einem Drehmoment um die Achse 20' im Gegenuhrzeigersinn über die Rolle 18 oder dergleichen und die Längsführung (Langloch) 8 auf den Schwenkstab und wird durch dessen Reaktionskraft in der gezeigten Lage gehalten. Durch weiter unten genauer erläutertes Zusammenwirken einer Kulisse 11 mit einem Bolzen 6 wird die Endlage der beiden Sitzteile zueinander und die Grenze für das Aufrichten der Rückenlehne 15 des Stuhls definiert.

Beim Zurücklehnen schwenkt die Lage der Achse 20' im hinteren Sitzteil 14a im Uhrzeigersinn um die Achse 12, der vordere Sitzteil 14b verdreht sich um die Achse 20', bis ein Bolzen 6, der am hinteren Sitzteil vor der Achse 20' fest vorgesehen ist, in einer Kulisse 11 im hinteren Bereich des vorderen Sitzteils 14b von deren unterem Ende an deren oberes Ende gelangt ist; durch diese Bewegung wird der vordere Sitzteil gegenüber dem hinteren Sitzteil abgesenkt, wodurch die Probleme der Blutabschnürung beseitigt werden. Nachdem diese Situation erreicht ist, hebt beim weiteren Zurücklehnen der vordere Sitzteil (der dann seine Relativlage gegenüber dem hinteren Sitzteil beibehält) über die Kinematik 7,8,18 den Schwenkstab 17 an, die Rolle (oder etwas ähnliches) gleitet in dessen Längsführung 8 nach vorne, bis er seine höchstmögliche Winkellage erreicht (Fig. 3, durchgehende Linien, Ruheposition), die entweder durch die gestreckte Lage, besser durch Anschläge knapp davor zur Vermeidung einer Singularität, gegeben ist. In dieser Situation liegt die Rolle 18 am vordersten (in der aufrechten Lage untersten) Ende der Längsführung 8 an und fixiert so die Endlage des Zurücklehnens.

Die **Figs. 7 und 8** illustrieren die Variante der Erfindung mit ungeteilter Sitzfläche 14: Die zweite Achse 20 liegt in der Ausgangslage, Fig. 7, voll ausgezogene Linien, knapp vor der Vertikalen durch die erste Achse 12, die ungeteilte Sitzfläche ist in ihrem vorderen Bereich mit einer Rolle 7' versehen, die auf einer Auflage 8', die fest mit dem Traggestell 5 verbunden ist, aufliegt. Beim Zurücklehnen ändert sich anfangs der Winkel zwischen Rückenlehne 15 und Sitzfläche 14, bis durch eine Kinematik, die in der dieses Detail zeigenden **Fig. 9** dargestellt ist, ein Bolzen 6 ans Ende einer Kulisse 11 gelangt und in der Folge beim weiteren Zurücklehnen die Sitzfläche 14 mitnimmt, wie die strichliert dargestellte Situation der Fig. 8 zeigt. Die Auflage 8' muss weder geradlinig ausgebildet sein, noch drehfest mit dem Tragteil 5 verbunden sein; sie kann auch, wie die Version nach Figs 2 und 3 eine Kulisse statt einer Auflage aufweisen.

Gut zu sehen ist auf diesen Darstellungen auch die Ausbildung einer Armlehne 19 als Teil des Traggestells 5, selbstverständlich ist auch hier eine gelenkige, schwenkbar am Traggestell 5 angelenkte und passend an der Rückenlehne 15 aufliegende bzw. geführte Armlehne ohne Probleme vorzusehen.

Die nicht mit Bezugszeichen versehene Kulisse im Seitenbereich der Rückenlehne, die mit einem Bolzen oder dergleichen im Tragteil 5 zusammenwirkt, begrenzt das Zurücklehnen und entlastet somit die Kinematik im Bereich der Sitzfläche. Diese Anordnung kann selbstverständlich auch bei allen anderen Ausführungen verwendet werden.

Die bei beiden Varianten erläuterte Kinematik, eigentlich sind es zwei miteinander wirkende, aber voneinander unabhängige, kann/können durch andere ersetzt werden, insbesondere kann in beiden Fällen die Anordnung von Führung und Gleitteil/Rollteil unabhängig voneinander vertauscht werden; es braucht die Längsführung 8 nicht geradlinig zu sein, es können an den Enden der Führungen und oder an den Gleitteilen Dämpfer vorgesehen sein, um ein stoßartiges Bremsen zu vermeiden, es können die die Bewegung schlussendlich begrenzenden Bauteile an anderer Stelle, insbesondere an der Tragsäule 3, vorgesehen sein, um die Kinematik von diesen Kräften/Momenten zu entlasten; und dergleichen mehr.

Es ist auch möglich, den Übergang zwischen den beiden Sitzteilen durch einen elastischen Bauteil, ähnlich aber natürlich angepasst, wie bei Übergängen von Fahrzeugen, auszubilden, der auch die Begrenzung der Schwenkbewegung der Bauteile 6, 11 übernimmt und gegebenenfalls in einem Stück mit den beiden Sitzteilen hergestellt ist.

Es ist für den Fachmann auf dem Gebiet der Sitzmöbelherstellung, insbesondere der Herstellung von Stühlen - Bürostühlen in Kenntnis der Erfindung ein leichtes, zu entscheiden, ob er die Kinematik 7,8,17,18; bzw. 7',8' (oder auch die den Bolzen 6 und die Kulisse 11 aufweisende Kinematik) doppelt und symmetrisch mit Abstand zur Stuhlmittelebene ausführt oder einfach in die Symmetrieebene legt, auch eine einfache, exzentrische Anordnung ist bei entsprechender Massivität möglich, wenn wohl auch nur in Ausnahmefällen sinnvoll.

Die Bezeichnung "Rolle" einerseits und "Bolzen" andererseits darf nicht als technische Differenzierung gesehen werden, sondern dient nur der semantischen Unterscheidung, die innere Funktionalität der beiden Kinematiken mit Führung und Gleitteil/Rollteil ist durchaus gleich, ebenso deren Ausgestaltungsmöglichkeiten mit gefederten Anschlägen, Rollen, "gepolsterten" Rollen, deren Laufflächen mit Gummi, Polyurethan oder einem anderen Elastomer überzogen sind.

Die in der Beschreibung beschriebenen und in der Zeichnung dargestellten Achsen bzw. Gelenke lassen sich auch als sogenannte virtuelle Achsen ausbilden, wie dies insbesondere in der WO2012/123102, der WO2013/029069, der DE 10 2012 002 402 bzw. der WO2016/042127, der DE 10 2014 013 560 oder auch der EP 2 686 145 der Anmelderin beschrieben ist.

Die zu Bürostühlen, aber nicht direkt zur Erfindung gehörenden Bauteile und Funktionen, wie das Fahrgestell, die Höhenverstellbarkeit, die Ausbildung der Lager für die einzelnen Achsen, dieser Terminus wird sowohl für die jeweiligen Lager und die zugehörige Drehachse verwendet, der Aufbau der Sitzteile und der Rückenlehne, die eventuell vorgesehenen Armstützen und vieles mehr werden, weil sie für den Fachmann auf dem Gebiete der Stühle - Bürostühle bestens bekannt sind, und um sie nicht aufzublähen, in der Beschreibung nicht näher beschrieben.

Durch die erfindungsgemäßen Merkmale kann, wie oben erläutert, auf kostspielige Bauteile verzichtet werden, doch ist es selbstverständlich möglich, diese dennoch zu verwenden bzw. anzuordnen. Dies gilt beispielsweise für eine Aufrichthilfe, insbesondere wenn eine extreme, schon praktisch liegende Endposition des Zurücklehnens vorgesehen ist. Dann kann durch eine Feder oder ähnliches zumindest der Beginn des Aufrichtens aus dieser Lage unterstützt werden.

Es kann eine ausziehbare Beinstütze vorgesehen sein, durch die in der zurückgelegten Endlage oder nahe daran auch die Beine im Unterschenkelbereich unterstützt werden und so eine Erholungsposition geschaffen wird. Diese Beinstütze kann händisch oder mittels Federkraft ausgefahren bzw. eingefahren werden, und/oder in verschiedenen Positionen/stufenlos fixierbar sein. Es ist auch möglich, den Endbereich des Zurücklehnens einstellbar zu machen oder verschiedene Zwischenstufen fixieren zu können.

Es ist möglich, eine vom Benutzer gezielt veränderliche Lordosenstütze in die Rückenlehne einzubauen und dergleichen mehr; über Armlehnen und dergleichen muss in diesem Zusammenhang nichts näher ausgeführt werden, nur dass diese mit dem Traggestell 3 passend verbunden sind. Das Traggestell muss nicht die erwähnte U-förmige Ausbildung haben, wenn dies auch in den meisten Fällen praktisch ist.

Die **Fig. 4** zeigt in zwei Darstellungen, links in der aufrechten Ausgangslage, rechts teilweise zurückgelehnt, die bei der Benutzung eines erfindungsgemäß ausgebildeten Bürostuhls mit geteiltem Sitzteil auftretenden Kräfte und damit, bei Berücksichtigung der Bewegung, die Änderung der potentiellen Energie durch die Höhenverschiebung des Gesamtschwerpunktes der beweglichen Teile des Benutzers und der beweglichen Teile des Stuhles. Erfreulicherweise ist durch die in weiten Grenzen eingehaltene Proportionalität der Benutzer über weite Bereiche der Größe und des Lebendgewichtes durch die erfindungsgemäß vorgesehenen Lagen der Achsen eine angenehme Benutzung ohne Kraftspeicher möglich, sodass einerseits Kosten bei der Herstellung, andererseits Einstellungsaufwand bei der Benutzung gespart wird.

Wie aus der linken Darstellung der Fig. 4 zu sehen ist, liegt die Drehachse der Stuhllehne in der Ausgangsposition des Bürostuhls etwas oberhalb und etwas hinter dem Masseschwerpunkt des mit seinem Skelett eingezeichneten Benutzers. Unter Berücksichtigung der beim Zurücklehnen unterschiedlich bewegten Körperteile und der dabei bewegten Stuhlteile fallen diese beiden Elemente praktisch zusammen. Beim Zurücklehnen, rechts dargestellt, gelangt der Schwerpunkt des Benutzers praktisch über die Mitte der Sitzkontaktfläche (ohne Oberschenkel), knapp hinter die Teilung des Sitzes, der Benutzer erfährt eine aufrichtende Gegenkraft (Gegenmoment), die das Schaukeln und somit die Bewegung attraktiv macht. Dabei findet keine oder nur eine leichte Hebung des Schwerpunktes statt, keinesfalls ein Absenken, sodass auf eine Aufrichthilfe verzichtet werden kann.

Mit "Alpha" ist die Normale auf den hinteren Sitzflächenteil bezeichnet, in der Zusammenschau wird damit der Neigungswinkel ersichtlich.

Es soll noch darauf hingewiesen werden, dass in der Beschreibung und den Ansprüchen Angaben wie "großteils" bei der Zusammensetzung von Materialien über 50 Gew.-%, bevorzugt über 80 Gew.-% und besonders bevorzugt über 95 Gew.-% bedeuten; dass "unterer Bereich" eines Reaktors, Filters, Bauwerks, Stuhls, oder einer Vorrichtung oder, ganz allgemein, eines Gegenstandes, die untere Hälfte und insbesondere das untere Viertel der Gesamthöhe bedeutet, "unterster Bereich" das unterste Viertel und insbesondere einen noch kleineren Teil; während "mittlerer Bereich" das mittlere Drittel der Gesamthöhe meint. All diese Angaben haben ihre landläufige Bedeutung, angewandt auf die bestimmungsgemäße Position des betrachteten Gegenstandes.

In der Beschreibung und den Ansprüchen werden die Begriffe "vorne", "hinten", "oben", "unten" und so weiter in der landläufigen Form und unter Bezugnahme auf den Gegenstand in seiner üblichen Gebrauchslage, gebraucht. Das heißt, dass bei einem Stuhl/Bürostuhl die Sitzfläche die obere Oberfläche des Sitzteils ist, dass die Rückenlehne am Stuhl "hinten" ist, dass das Fußgestell "unten" ist, etc., etc..

In der Beschreibung und den Ansprüchen bedeutet "im Wesentlichen" eine Abweichung von bis zu 10 % des angegebenen Wertes, wenn es physikalisch möglich ist, sowohl nach unten als auch nach oben, ansonsten nur in die sinnvolle Richtung, bei Gradangaben (Winkel und Temperatur) sind damit ± 10° gemeint. Bezeichnungen wie: "deutlich unterhalb der Sitzfläche" oder dergleichen bezeichnen Bereiche von 5 bis 25 cm.

Alle Mengenangaben, Größenangaben und Anteilsangaben, insbesondere solche zur Abgrenzung der Erfindung, soweit sie nicht die konkreten Beispiele betreffen, sind mit ± 10 % Toleranz zu verstehen, somit beispielsweise: 11 % bedeutet: von 9,9 % bis 12,1 %. Bei Bezeichnungen wie bei: "ein Sitzteil" ist das Wort "ein" nicht als Zahlwort, sondern als Fürwort anzusehen, wenn nicht aus dem Zusammenhang etwas anderes hervorgeht.

Der Begriff: "Kombination" bzw. "Kombinationen" steht, soferne nichts anderes angegeben, für alle Arten von Kombinationen, ausgehend von zwei der betreffenden Bestandteile bis zu einer Vielzahl derartiger Bestandteile, der Begriff: "enthaltend" steht auch für "bestehend aus" und vice versa.

Zusammenfassend könnte man auch festhalten: Die Erfindung betrifft einen Stuhl, insbesondere Bürostuhl 1, mit einem Fußgestell 2 mit einem Traggestell 5, an dem eine erste Drehachse 12 für eine Rückenlehne 15 angeordnet ist, die zwischen einer aufrechten Ausgangsposition und einer zurückgelehnten Ruheposition verschwenkbar ist. Die Rückenlehne 15 ist in ihrem unteren Bereich mit einem Sitzteil 14 gelenkig verbunden ist, bei einteiligem Sitzteil 14 ist die gelenkige Verbindung um eine zweite Achse 20 vorgesehen. Erfindungsgemäß liegt bei aufrechter Ausgangsposition des Stuhls 1 die zweite Achse 20 unterhalb der ersten Achse 12. Der hintere Sitzteil 14a ist drehfest mit der Rückenlehne 15 verbunden. Der vordere Sitzteil 14b bzw. der einteilige Sitzteil 14 ist mittels einer Kinematik 7,8,17; 7',8' gegenüber dem Traggestell 5 abgestützt ist. Der vordere Sitzteil 14b bzw. der einteilige Sitzteil 14 wird beim Zurückschwenken der Rückenlehne mittels einer Kinematik 6,11 gegenüber dem hinteren Sitzteil 14a bzw. der Rückenlehne abgesenkt mitgenommen.

**Bezugszeichenliste:**

| | | | |
|---|---|---|---|
| 01 | Bürostuhl | 12 | Erste Drehachse |
| 02 | Fußgestell | 13 | Rückführeinrichtung |
| 03 | Tragsäule | 14 | (ungeteilter) Sitzteil |
| 04 | Vertikale Achse | 14a | fester Sitzteil |
| 05 | Traggestell | 14b | beweglicher Sitzteil |
| 06 | Bolzen | 15 | Rückenlehne |
| 07 | Stützteil | 16 | Schwenkhebel |
| 08 | Längsführung | 17 | Schwenkstab |
| 09 | Tragarm | 18 | Rolle |
| 10 | Rolle | 19 | Armlehne |
| 11 | Kulisse | 20 | Zweite Drehachse |

## Patentansprüche

1. Sitzmöbel, insbesondere Bürostuhl (1), mit einem Sitzteil (14,14a,14b), mit einer Rückenlehne (15) und mit einem Fußgestell (2) mit einer gegebenenfalls um eine vertikale Achse (4) drehbaren Tragsäule (3), die an ihrem gegebenenfalls höhenverstellbaren oberen Ende ein Traggestell (5) aufweist, an dem eine erste horizontale Drehachse (12) für die Rückenlehne (15) angeordnet ist, um die diese zwischen einer aufrechten Ausgangsposition und einer zurückgelehnten Ruheposition verschwenkbar ist, wobei die Rückenlehne (15) in ihrem unteren Bereich mit dem Sitzteil (14) gelenkig verbunden ist, wobei bei einteiligem Sitzteil (14) die gelenkige Verbindung um eine zur ersten Achse parallelen zweiten Achse (20) vorgesehen ist, wobei bei aufrechter Ausgangsposition des Sitzmöbels (1), die zweite Achse (20) im Bereich unterhalb der ersten Achse (12), mit einer Abweichung von der Lotrechten von nicht mehr als 5° zur Rückenlehne hin und nicht mehr als 15° von der Rückenlehne weg angeordnet ist, und bei geteiltem Sitzteil (14a, 14b) der hintere Sitzteil (14a) drehfest mit der Rückenlehne (15) verbunden ist, wobei der vordere Sitzteil (14b) bzw. der einteilige Sitzteil (14) mittels einer Kinematik (7,8,17; 7',8') gegenüber dem Traggestell (5) abgestützt ist, und wobei der vordere Sitzteil (14b) bzw. der einteilige Sitzteil (14) beim Zurückschwenken der Rückenlehne (15) mittels einer Kinematik (6,11) gegenüber dem hinteren Sitzteil (14a) bzw. der Rückenlehne abgesenkt wird.

2. Sitzmöbel nach Anspruch 1, **dadurch gekennzeichnet, dass** die erste Drehachse (12) die Achse (4) schneidet.

3. Sitzmöbel nach Anspruch 1 oder 2, **dadurch gekennzeichnet, dass** die zweite Achse (20) in aufrechter Ausgangsposition unterhalb der Sitzfläche des Sitzteils (14) liegt.

4. Sitzmöbel nach Anspruch 3, **dadurch gekennzeichnet, dass** die zweite Achse (20) unterhalb des Sitzteils (14) liegt, bevorzugt 5 cm bis 25 cm unter der Sitzfläche.

5. Sitzmöbel nach einem der Ansprüche 1 bis 4, **dadurch gekennzeichnet, dass** die die beiden Sitzteile (14a und 14b) bzw. die den Sitzteil (14) mit der Rückenlehne (15) verbindende Kinematik einen Bolzen (6) an einem der beiden Sitzteile und eine den Bolzen führende Kulisse (11) am anderen Sitzteil aufweist.

6. Sitzmöbel nach einem der Ansprüche 1 bis 4, **dadurch gekennzeichnet, dass** die die beiden Sitzteile (14a und 14b) verbindende Kinematik aus einem elastischen Bauteil besteht bzw. ihn und die beiden Sitzteile enthält.

7. Sitzmöbel nach einem der vorangehenden Ansprüche, **dadurch gekennzeichnet, dass** die den vorderen Sitzteil (14b) stützende Kinematik eine Längsführung (8), und eine von ihr geführte Rolle (18) oder dergleichen aufweist, wobei einer der beiden Teile (8, 18) Teil eines am Traggestell (5) schwenkbar befestigten Schwenkhebels (17) ist und der andere der beiden Teile Teil eines mit dem vorderen Sitzteil (14b) verbundenen Stützteils ist.

8. Sitzmöbel nach einem der vorangehenden Ansprüche, **dadurch gekennzeichnet, dass** die erste Achse (12) 5 cm bis 15 cm vor der Anlehnfläche der Rückenlehne liegt.

9. Sitzmöbel nach einem der vorangehenden Ansprüche, **dadurch gekennzeichnet, dass** die erste Achse (12) 15 cm bis 25 cm über der Sitzfläche des Sitzteils (14) bzw. des festen Sitzteils (14a) liegt.

10. Sitzmöbel nach einem der vorangehenden Ansprüche, **dadurch gekennzeichnet, dass** die erste Achse (12) in der Ausgangslage im Bereich des Gesamtschwerpunktes der beim Verschwenken beweglichen Massen des Benutzers und der beweglichen Massen des Sitzmöbels liegt.

11. Sitzmöbel nach Anspruch 10, **dadurch gekennzeichnet, dass** der Bereich 10 cm in horizontaler und in vertikaler Richtung beträgt.

12. Sitzmöbel nach Anspruch 11, **dadurch gekennzeichnet, dass** der Bereich 5 cm in horizontaler und in vertikaler Richtung beträgt.

## Claims

1. An item of seating furniture, especially an office chair (1), with a seat part (14; 14a,14b), a backrest (15) and a pedestal (2), including a support column (3) which is, as the case may be, rotatable about a vertical axis (4) and having a vertically adjustable upper end, and further including a carrying frame (5) coupled to the vertically adjustable upper end of the support column (3); the carrying frame (5) having a first horizontal rotational axis (12), where the backrest (15) is pivotable around this first horizontal rotational axis (12) between an upright starting position and a reclined resting position; where the backrest (15) is, in its lower region, pivotably connected with the seat part (14), where, in case of a one-piece seat part the pivotable connection is provided around a second axis (20), parallel to the first axis (12),
wherein, when the seating furniture (1) is in the upright starting position the second rotational axis (20) is arranged in a region below the first rotational axis (12), and the second rotational axis deviates from vertical by no more than 5° toward the backrest and no more than 15° away from the backrest; and wherein, in case of a divided seat (14a,14b), the rear seat part (14a) is non-rotatably connected to the backrest; and
where the front seat part (14b) or the one-piece seat part (14), respectively, are supported by the carrying frame (5) via a kinematic mechanism (7,8,17; 7',8'),
where the moveable front seat part (14b) or the one-piece seat part (14), respectively, is lowered relative to the rear seat part (14a) or the backrest by means of a kinematic mechanism (6; 11) when the backrest (15) is pivoted backwards from its upright starting position.

2. The item of seating furniture according to claim 1, **characterized in that** the first rotational axis (12) intersects the axis (4).

3. The seating furniture according to claim 1 or 2, **characterized in that** the second rotational axis (20) lies below the sitting surface of the seat part (14) when the backrest is in its upright starting position.

4. The of seating furniture according to claim 3, **characterized in that** the second rotational axis (20) lies between 5 cm and 25 cm below the sitting surface of the seat part.

5. The seating furniture according to any of the claims 1 to 4, **characterized in that** the kinematic mechanism connecting either the two seat parts (14a, 14b) with each other or the seat part (14) with the backrest (15), includes a bolt (6) on one of the two seat parts and a motion link (11) guiding the bolt on the other seat part.

6. The seating furniture according to any of the claims 1 to 4, **characterized in that** the kinematic mechanism connecting the two divided seat parts (14a and 14b) includes an elastic component or consists of such a component.

7. The seating furniture according to any of the preceding claims, **characterized in that** the kinematic mechanism supporting the moveable front seat part (14b) includes a longitudinal guide (8) and a roller (18) that is guided by the longitudinal guide, or a similar device, provided that one of the two parts (8, 18) is part of a pivot lever (17) that is pivotably fastened on the carrying frame (5), and the other part is part of a support part which is connected to the moveable front seat part (14b).

8. The seating furniture according to any of the preceding claims, **characterized in that** the first horizontal rotational axis (12) lies between 5 cm and 15 cm in front of the leaning surface of the backrest.

9. The seating furniture according to any of the preceding claims, **characterized in that** the first horizontal rotational (12) axis lies between 15 cm and 25 cm above the sitting surface of the seat part (14) or of the fixed seat part (14a).

10. The seating furniture according to any of the preceding claims, **characterized in that**, when in the upright starting position, the first horizontal rotational axis (12) lies in a region that includes an overall center of gravity of the mass of a user and the mass of the moving parts of the seating furniture.

11. The seating furniture according to claim 10, **characterized in that** the region has a dimension of 10 cm in horizontal and in vertical direction.

12. The seating furniture according to claim 11, **characterized in that** the region has a dimension of 5 cm in horizontal and in vertical direction.

## Revendications

1. Meuble d'assise, notamment chaise de bureau (1) comprenant un siège (14, 14a, 14b), un dossier (15) et un bâti de piètement (2) muni d'une colonne de support (3) éventuellement apte à tourner autour d'un axe vertical (4) et pourvue, à son extrémité supérieure éventuellement réglable en hauteur, d'un châssis de support (5) sur lequel est disposé un premier axe horizontal de rotation (12) affecté au dossier (15), autour duquel ce dernier peut pivoter entre un emplacement initial dressé et un emplacement de repos incliné vers l'arrière, ledit dossier (15) étant relié au siège (14) de manière articulée dans sa région inférieure, sachant que, lorsque ledit siège (14) se présente d'une seule pièce, la liaison articulée est prévue autour d'un second axe (20) parallèle audit premier axe, sachant
qu'à l'emplacement initial dressé dudit meuble d'assise (1), le second axe (20) est implanté dans la région située au-dessous du premier axe (12) avec un écart, par rapport à la verticale, n'excédant pas 5° en direction du dossier et n'excédant pas 15° à partir dudit dossier,
et que, lorsque ledit siège (14a, 14b) se présente sous une forme scindée, la partie postérieure d'assise (14a) est reliée au dossier (15) avec verrouillage rotatif, sachant que la partie antérieure d'assise (14b), ou ledit siège (14) d'une seule pièce, est respectivement en appui par rapport au châssis de support (5) au moyen d'un agencement cinématique (7, 8, 17 ; 7', 8'), et sachant
que, lors du pivotement rétrograde du dossier (15), ladite partie antérieure d'assise (14b) ou ledit siège (14) d'une seule pièce est respectivement abaissé(e), au moyen d'un agencement cinématique (6, 11), par rapport à ladite partie postérieure d'assise (14a) ou audit dossier.

2. Meuble d'assise selon la revendication 1, **caractérisé par le fait que** le premier axe de rotation (12) coupe l'axe (4).

3. Meuble d'assise selon la revendication 1 ou 2, **caractérisé par le fait que** le second axe (20) se trouve au-dessous de la surface d'assise du siège (14) à l'emplacement initial dressé.

4. Meuble d'assise selon la revendication 3, **caractérisé par le fait que** le second axe (20) est situé au-dessous du siège (14), préférentiellement de 5 cm à 25 cm sous la surface d'assise.

5. Meuble d'assise selon l'une des revendications 1 à 4, **caractérisé par le fait que** l'agencement cinématique reliant respectivement, au dossier (15), les deux parties d'assise (14a et 14b) ou le siège (14), est doté d'un téton (6) sur l'une des deux parties d'assise et, sur l'autre partie d'assise, d'une boutonnière (11) guidant ledit téton.

6. Meuble d'assise selon l'une des revendications 1 à 4, **caractérisé par le fait que** l'agencement cinématique reliant les deux parties d'assise (14a et 14b) est constitué d'une pièce structurelle élastique ou inclut, respectivement, cette dernière et lesdites deux parties d'assise.

7. Meuble d'assise selon l'une des revendications précédentes, **caractérisé par le fait que** l'agencement cinématique procurant un appui à la partie antérieure d'assise (14b) comprend un guide longitudinal (8) et un galet (18) ou un élément similaire, guidé par celui-ci, sachant que l'un des deux éléments (8, 18) fait partie intégrante d'un levier pivotant (17) fixé au châssis de support (5) avec faculté de pivotement et que l'autre, au sein desdits deux éléments, fait partie intégrante d'une pièce d'appui reliée à ladite partie antérieure d'assise (14b).

8. Meuble d'assise selon l'une des revendications précédentes, **caractérisé par le fait que** le premier axe (12) est situé, de 5 cm à 15 cm, devant la surface d'adossement du dossier.

9. Meuble d'assise selon l'une des revendications précédentes, **caractérisé par le fait que** le premier axe (12) est situé, de 15 cm à 25 cm, au-dessus de la surface d'assise respective du siège (14) ou de la partie d'assise (14a) fixe.

10. Meuble d'assise selon l'une des revendications précédentes, **caractérisé par le fait que** le premier axe (12) se trouve, dans la position initiale, dans la région du centre de gravité global des masses de l'utilisateur, mobiles au cours du pivotement, et des masses mobiles dudit meuble d'assise.

11. Meuble d'assise selon la revendication 10, **caractérisé par le fait que** la région mesure 10 cm dans les directions horizontale et verticale.

12. Meuble d'assise selon la revendication 11, **caractérisé par le fait que** la région mesure 5 cm dans les directions horizontale et verticale.
